# EUROPÄISCHE PATENTSCHRIFT

(11) **EP 2 759 630 B1**
(45) Veröffentlichungstag und Bekanntmachung des Hinweises auf die Patenterteilung: **06.04.2016**
(21) Anmeldenummer: 14401001.4
(22) Anmeldetag: 08.01.2014
(51) Int. Cl.: D06F 39/00, D06F 39/04, D06F 33/02

(54) **Verfahren zum Betreiben einer Waschmaschine**
Method for operating a washing machine
Procédé destiné au fonctionnement d'un lave-linge

(30) Priorität: 29.01.2013 DE 102013100863
(43) Veröffentlichungstag der Anmeldung: 30.07.2014
(73) Patentinhaber: Miele & Cie. KG, 33332 Gütersloh (DE)
(72) Erfinder: Finke, Michael, 33161 Hövelhof (DE); Maaß, Heinz, 33378 Rheda-Wiedenbrück (DE)

(56) Entgegenhaltungen:
- EP-A1- 2 381 029
- WO-A1-2006/129912
- DE-A1-102011 000 287
- US-A1- 2011 197 638

## Beschreibung

Die Erfindung betrifft ein Verfahren zum Betreiben einer Waschmaschine nach dem Oberbegriff des Anspruchs 1.

Bei Waschmaschinen ist es allgemein bekannt, zur Verbesserung der erzielbaren Behandlungsergebnisse, die zu behandelnde Wäsche mit Dampf zu beaufschlagen. Durch den Einsatz von Dampf soll die Knitterbildung in der Wäsche verhindert werden oder es sollen am Ende des Programms eventuell vorhandene Knitter aus der Wäsche entfernt werden.

Aus EP 2 381 029 A1 ist es beispielsweise bekannt, bei einer Waschmaschine die für das Aufheizen des Waschwassers vorhandene Heizvorrichtung auch zur Erzeugung von Dampf zu nutzen. Der Heizkörper der Maschine wird dabei knapp überflutet und das Wasser um den Heizkörper so stark erhitzt, dass Dampf entstehen kann. Durch den natürlichen Auftrieb kann dieser Dampf dann in die Wäschetrommel und in Kontakt mit der Wäsche gelangen.

Bei einem Dampferzeugungssystem in der vorgenannten Art bereitet es Schwierigkeiten, die Wasserstandshöhe so einzuregeln, dass es zu einer optimalen Dampfentwicklung kommen kann. Befindet sich der im Laugenbehälter angeordnete Heizkörper zu tief im Wasser, so kann kein Dampf mit ausreichender Intensität erzeugt werden. Er darf aber während des Einschaltbetriebes auch nicht längere Zeit aus dem Wasser herausragen, da dann die Gefahr einer Überhitzung gegeben sein kann.

Hier den genau passenden Wasserstand für den Dampferzeugungsprozess einregeln zu können, gestaltet sich insofern schwierig, da der Wassereinlauf sehr dynamisch abläuft und das Wassereinlaufsystem einem gewissen Trägheitsmoment unterliegt. Nach dem Abschalten des Einlaufventils durch den Wasserstandssensor kann eine nicht immer genau bestimmbare Wassermenge in den Laugenbehälter nachlaufen.

Der Erfindung stellt sich somit das Problem, für eine Waschmaschine ein Verfahren bereitzustellen, mit dem Dampf durch den im Laugenbehälter angeordneten Heizkörper in ausreichender Menge und hoher Intensität erzeugt werden kann.

Erfindungsgemäß wird dieses Problem durch ein Verfahren mit den Merkmalen des Patentanspruchs 1 gelöst. Vorteilhafte Ausgestaltungen und Weiterbildungen der Erfindung ergeben sich aus den Unteransprüchen.

Die im Patentanspruch 1 vorgeschlagene Ausführungsform zeichnet sich dadurch aus, dass der eingeschaltete Heizkörper während der Dampferzeugung lediglich mit Wasser benetzt ist. Sie basiert auf dem Gedanken, eine drehzahlregelbare Ablaufpumpe zu verwenden, mit der es durch eine gezielte Steuerung der Drehzahl möglich wird, eine Teilmenge des im Laugenbehälter vorhandenen Wassers in des Abwassersystem zu verlagern, ohne das dieses Wasser nach außen abgepumpt wird. Dadurch können im Laugenbehälter definierte Wasserstände für den Verdampfungsprozess eingeregelt werden.

Die im Patentanspruch 1 angegebene Erfindung beruht auf der Ausgangsüberlegung, die Regelung des für die Dampferzeugung vorteilhaften Wasserstandes erst dann einzuleiten, nachdem der anfängliche Tankvorgang abgeschlossen ist. Dadurch lassen sich Messungenauigkeiten vermeiden, die durch eventuell nachlaufendes Wasser oder durch im Laugenbehälter noch nicht zur Ruhe gekommene Wasserbewegungen hervorgerufen werden.

Die mit der Erfindung erreichbaren Vorteile bestehen somit insbesondere darin, dass das Einregeln eines für den Verdampfungsprozess definierten Wasserstandes durch ohnehin vorhandene Bauelemente und Steuerungsvorrichtungen ermöglicht wird und damit eine effiziente Dampferzeugung durch den im Laugenbehälter vorhandenen Heizkörper erzielt werden kann. Somit kann eine prozessoptimierte Dampferzeugung in der Waschmaschine realisiert werden.

Ein Ausführungsbeispiel der Erfindung ist in den Zeichnungen rein schematisch dargestellt und wird nachfolgend näher beschrieben. Es zeigt
- Figur 1: das Prinzipschaubild einer Trommelwaschmaschine von der Seite gesehen,
- Figur 2: in einem Ausschnitt den unteren Bereich der Trommelwaschmaschine gemäß Figur 1 mit dem im Laugenbehälter angeordneten Heizkörper,
- Figur 3: das Diagramm des Steuerungssignals für den intermittierenden Betrieb der Ablaufpumpe.

In der Figur 1 ist eine Waschmaschine 1 mit den zur Erläuterung der Erfindung notwendigen Bauteilen dargestellt. Der Zulauf des Frischwassers erfolgt wie üblich über die Einlassventile 2 und den Waschmitteleinspülkasten 21 in den Laugenbehälter 3, in dem die Wäschetrommel 4 drehbar gelagert ist. Das innerhalb des Waschmaschinengehäuses angeordnete Abwassersystem wird hier von der als Faltenbalg ausgebildeten Ablaufleitung 7, dem Filtergehäuse 8, der Ablaufpumpe 9, der Verbindungsleitung 10 sowie der Rücklaufsicherung 11 gebildet. Über den außen an der Waschmaschine 1 angeschlossenen Ablaufschlauch 12 kann das Abwasser in die Kanalisation befördert werden.

Im unteren Bereich des Laugenbehälters 3 ist der Heizkörper 6 der Heizvorrichtung angeordnet, mit dem sowohl das Waschwasser als auch das für die Dampferzeugung vorgesehene Frischwasser aufgeheizt werden kann.

Der symbolisch dargestellte Wasserstandssensor 5 sorgt in Verbindung mit der angeordneten Steuervorrichtung 13 dafür, dass die für das jeweilige Programm benötigten Wasserstände im Laugenbehälter 3 eingestellt werden können.

Nachfolgend wird zunächst die Ausführungsform eines nicht erfindungsgemäßen Verfahrens für die Dampferzeugung durch den Heizkörper 6 beschrieben.

Einen wesentlichen Bestandteil bildet dabei die Ablaufpumpe 9, die als drehzahlregelbare Pumpe ausgebildet sein muss. Zuerst wird das für die Dampferzeugung vorgesehene Frischwasser in den Laugenbehälter 3 geleitet, bis z.B. ein vorbestimmter Wasserstand Ho erreicht ist, der oberhalb der Oberkante des Heizkörpers 6 liegt.

Wenn sich dieser Wasserstand nach dem Einlaufvorgang eingepegelt hat, wird die Drehzahl der Ablaufpumpe 9 langsam bis auf eine Drehzahlstufe erhöht bzw. mit einer gegenüber der Abpumpdrehzahl niedrigeren Drehzahl angetrieben. Diese Drehzahlstufe wird dabei so bemessen, dass ein Teil des im Laugenbehälter 3 befindlichen Wassers in die vorhandenen Leerräume des Abwassersystems befördert werden kann, ohne dass aber ein Abpumpen nach außen erfolgt. Als Leerraum im Abwassersystem kommt z.B. die übliche Rücklaufsicherung 11 in Frage, die nach dem Abschalten der Ablaufpumpe 9 zum Teil nicht vollständig gefüllt ist. Durch die vorbeschriebene Maßnahme kann der Wasserstand im Laugenbehälter 3 durch den Wasserstandssensor 5 in Verbindung mit der Steuervorrichtung 13 auf einen neuen Wasserstand H1 soweit abgesenkt werden, dass der Heizkörper 6 nur noch soeben mit Wasser bedeckt ist. Wenn nun der Heizkörper 6 programmgemäß eingeschaltet wird, kann sich durch diese nur noch geringfügig oberhalb des Heizkörpers 6 vorhandene Wasserschicht eine intensive Dampfentwicklung ergeben. Der aufsteigende Dampf gelangt dann durch den natürlichen Auftrieb in die in der Wäschetrommel 4 befindliche Wäsche.

Um Dampf in ausreichender Menge und mit geeigneter Intensität zu erzeugen, sind die Heizleistung des Heizkörpers und der Wasserstand H1 während des Heizbetriebes entsprechend aufeinander abzustimmen. Die Steuerung des Systems kann so eingerichtet werden, dass der Ausgleich für das verdampfte Wasser über die einzustellende Drehzahl an der Ablaufpumpe erfolgt, wodurch mehr oder weniger Wasser in den Leerraum des Abwassersystems verlagert wird. Weiterhin kann die evtl. fehlende Wassermenge auch über einen Nachtankvorgang ausgeglichen werden.

Durch die vorhandene Sensorik in der Waschmaschine - Drehzahlregelung der Pumpe, das Einstellen der Drehzahl auf ein bestimmtes Drehzahl-Plateau, die Wasserstandsregelung durch den Druckwächter - kann somit eine für den Dampferzeugungsprozess optimale Wasserstandshöhe eingeregelt werden, was zu einer schnellen Dampferzeugung führt.

Die erfindungsgemäße Ausführungsform wird im Folgenden zusätzlich mit Figur 3 erläutert.

Einen wesentlichen Bestandteil bildet auch hier die drehzahlregelbare Ablaufpumpe 9, durch die mit einer niedrig einstellbaren Drehzahl eine gewisse Wassermenge aus dem Laugenbehälter 3 in das Abwassersystem verlagert werden kann. In diesem Fall wird jedoch ein Wasserstand H2 angesteuert, bei dem sich der Heizkörper 6 nicht mehr oder zumindest nur noch teilweise im Wasser befindet. Wenn die Ablaufpumpe 9 nun intermittierend betrieben wird, wie dies in den Figuren 3 und 4 sinnbildlich dargestellt ist, kann man einen Wechsel zwischen einem freiliegenden und einen mit Wasser bedeckten Heizkörper 6 erzeugen. Dieser Wechsel kann so abgestimmt werden, dass das den freiliegenden Heizkörper 6 noch benetzende Restwasser schnell verdampft und ein Überhitzen des Heizkörpers 6 durch das den Heizkörper 6 anschließend umflutende Wasser vermieden wird.

Der intermittierende Betrieb der Ablaufpumpe 9 lässt sich durch das wechselnde Ein- und Ausschalten oder durch Betreiben der Ablaufpumpe 9 mit unterschiedlichen Drehzahlstufen realisieren, um den kurzzeitigen Wechsel der Wasserstände H1 und H2 herbeizuführen.

Mit dieser Variante lässt sich eine wirksame Impulsbedampfung erzeugen, durch die für verschiedene Situationen gute Behandlungsergebnisse für die Wäsche erzielt werden können. Wie das Diagramm in der Figur 3 verdeutlicht, bestimmen die Parameter Wasserstand H1 und H2 sowie die durch das Ein- und Ausschalten der Ablaufpumpe 9 sich ergebende Impulsbreite t_{A} den Dampferzeugungsvorgang. Dabei sind die Parameter so einzustellen, dass sich quasi eine oszillierende Bewegung des Wasserstandes ergibt, wobei im ständigen Wechsel eine Stoßverdampfungsphase und eine Abkühlungsphase für den Heizkörper erhalten wird.

Die zur Durchführung der vorbeschriebenen Verfahren anzusteuernden Drehzahlstufen sind je nach den konkreten Gegebenheiten in der Waschmaschine empirisch zu ermitteln. Die jeweilige Drehzahl wird dabei unterhalb der Drehzahl liegen, die für den Abpumpvorgang des Abwassers eingestellt ist. Wesentlich ist es dabei, dass durch die angesteuerte Drehzahlstufe eine bestimmte Teilmenge des Wassers in vorhandene Leerräume des Ablaufsystems befördert werden kann, ohne dass das Wasser nach außen abgeführt wird. Wenn eine gewisse Wassermenge verdampft ist, kann dies natürlich auch hier durch einen entsprechenden Nachtankvorgang ausgeglichen werden.

Weiterhin sieht eine zweckmäßige Ausgestaltung des erfindungsgemäßen Verfahrens vor, die Ablaufpumpe 9 in der Art einer Sanftanlauffunktion langsam auf das vorgesehene Drehzahl-Plateau hoch laufen zu lassen, damit nicht schon durch den Einschaltimpuls Wasser aus dem Abwassersystem der Maschine herausschwappen kann.

### Bezugszeichenliste:

1. Waschmaschine
2. Einlassventile
   21 Waschmitteleinspülkasten
3. Laugenbehälter
4. Wäschetrommel
5. Wasserstandssensor
6. Heizkörper
7. Ablaufleitung Faltenbalg
8. Filtergehäuse
9. Ablaufpumpe
10. Verbindungsleitung
11. Rücklaufsicherung
12. Ablaufschlauch
13. Steuerungsvorrichtung
H0, H1, H2 Wasserstände im Laugenbehälter

## Patentansprüche

1. Verfahren zum Betreiben einer Waschmaschine, insbesondere einer Trommelwaschmaschine, umfassend eine Wäschetrommel (4) zur Aufnahme der zu waschenden Wäsche, eine Zuführvorrichtung für das in den Laugenbehälter (3) einzuleitende Frischwasser,
ein im Laugenbehälter (3) angeordneter Heizkörper (6) für das Aufheizen des Waschwassers, der ebenfalls als Heizvorrichtung zur Dampferzeugung für das Behandeln der Wäsche mit Dampf dient, eine Ablaufpumpe (9) für das Abpumpen des Brauchwassers über das im Gehäuse der Waschmaschine (1) angeordnete Abwassersystem, eine Steuerungsvorrichtung (13), durch die in Verbindung mit einem Wasserstandssensor (5) die programmgemäß vorgesehenen Wasserstände in der Maschine eingestellt werden,
**dadurch gekennzeichnet,**
**dass** als Ablaufpumpe (9) eine drehzahlregelbare Pumpe verwendet wird,
**dass** nach dem Einlaufen des für die Dampferzeugung vorgesehenen Frischwassers und Erreichen eines über dem Heizkörper (6) liegenden Wasserstandes (H0, H1) die Ablaufpumpe (9) mit einer Drehzahl angetrieben wird, durch die ein Teil des im Laugenbehälter (3) befindlichen Wassers in Leerräume des innerhalb der Waschmaschine vorhandenen Abwassersystems befördert wird,
und **dass** durch den Wasserstandssensor (5) in Verbindung mit der Steuerungsvorrichtung (13) zur Dampferzeugung durch den Heizkörper (6) ein Wasserstand (H2) eingestellt wird, bei dem sich der Heizkörper (6) außerhalb des Wassers befindet, wodurch bei eingeschaltetem Heizkörper(6) das am Heizkörper noch anhaftende Restwasser verdampft wird,
und **dass** durch intermittierendes Ein- und Ausschalten der Ablaufpumpe (9) ein Wechsel der Wasserstände H1 und H2 herbeigeführt wird.

2. Verfahren zum Betreiben einer Waschmaschine, nach Anspruch 1,
**dadurch gekennzeichnet,**
**dass** durch den Wasserstandssensor (5) in Verbindung mit der Steuerungsvorrichtung (13) zur Dampferzeugung durch den Heizkörper (6) ein Wasserstand (H2) eingestellt wird, bei dem sich der Heizkörper (6) mit einem Teil seiner Oberfläche außerhalb des Wassers befindet.

3. Verfahren zum Betreiben einer Waschmaschine, nach Anspruch 1,
**dadurch gekennzeichnet,**
**dass** ein Wechsel der Wasserstände H1 und H2 durch Betreiben der Ablaufpumpe (9) mit unterschiedlichen Drehzahlstufen herbeigeführt wird.

4. Verfahren zum Betreiben einer Waschmaschine, nach einem oder mehreren der Ansprüche 1 bis 3,
**dadurch gekennzeichnet,**
**dass** die Ablaufpumpe (9) mit einer Sanftanlauffunktion auf die Drehzahl hochgefahren wird, bei der das Wasser aus dem Laugenbehälter (3) in Leerräume des Abwassersystems befördert wird.

## Claims

1. Method for operating a washing machine, in particular a drum washing machine, comprising a laundry drum (4) for receiving the laundry to be washed, a device for feeding the fresh water which is to be introduced into the subs container (3), a heating member (6) which is arranged in the suds container (3) for heating the washing water and which also acts as a heating device for generating steam in order to treat the laundry using steam, a discharge pump (9) for pumping out the service water via the waste water system arranged in the housing of the washing machine (1), a control device (13), by means of which, in conjunction with a water level sensor (5), the water levels in the machine are adjusted, which water levels being provided according to the program,
**characterised in that**
a speed-controllable pump is used as the discharge pump (9),
**in that**, following the inflow of the fresh water provided for the steam generation and after a water level (H0, H1) above the heating member (6) is reached, the discharge pump (9) is driven at a speed which causes some of the water located in the suds container (3) to be conveyed into empty spaces in the waste water system provided inside the washing machine,
and **in that** a water level (H2) is adjusted by means of the water level sensor (5) in conjunction with the control device (13) in order to generate steam by means of the heating device (6), at which level the heating member (6) is located outside the water, whereby, when the heating member (6) is switched on, the residual water that is still adhered to the heating member is evaporated,
and **in that** a change in the water levels H1 and H2 is brought about by the discharge pump (9) being intermittently switched on and off.

2. Method for operating a washing machine according to claim 1,
**characterised in that**
a water level (H2) is adjusted by means of the water level sensor (5) in conjunction with the control device (13) in order to generate steam by means of the heating member (6), at which level a portion of the surface of the heating member (6) is located outside the water.

3. Method for operating a washing machine according to claim 1,
**characterised in that**
a change in the water levels H1 and H2 is brought about by operating the discharge pump (9) at different speed levels.

4. Method for operating a washing machine according to one or more of claims 1 to 3,
**characterised in that**
the discharge pump (9) is accelerated up to the speed using a soft start function, in which the water is conveyed from the suds container (3) into empty spaces in the waste water system.

## Revendications

1. Procédé de fonctionnement d'une machine à laver, en particulier d'une machine à laver à tambour, comprenant un tambour pour le linge (4) destiné à recevoir le linge à laver, un dispositif d'amenée pour l'eau fraîche à introduire dans la cuve de lessivage (3), un corps de chauffe (6) disposé dans la cuve de lessivage (3) pour le chauffage de l'eau de lavage qui sert également de dispositif de chauffage destiné à la production de vapeur pour le traitement du linge à la vapeur, une pompe d'évacuation (9) pour le pompage de l'eau usée par le biais du système des eaux usées disposé dans le carter de la machine à laver (1), un dispositif de commande (13) par lequel, en liaison avec un capteur de niveau d'eau (5), les niveaux d'eau dans la machine prévus selon le programme sont réglés,
**caractérisé en ce**
**qu'**une pompe à vitesse de rotation réglable est utilisée en tant que pompe d'évacuation (9), en ce que, après l'arrivée de l'eau fraîche prévue pour la production de vapeur et une fois atteint le niveau d'eau (H0, H1) situé au-dessus du corps de chauffe (6), la pompe d'évacuation (9) est entraînée avec une vitesse de rotation par laquelle une partie de l'eau située dans la cuve de lessivage (3) est transportée dans des espaces vides du système des eaux usées présent à l'intérieur de la machine à laver,
et en ce que, par le capteur de niveau d'eau (5), en liaison avec le dispositif de commande (13) destiné à la production de vapeur par le corps de chauffe (6), il est réglé un niveau d'eau (H2) pour lequel le corps de chauffe (6) est situé en dehors de l'eau, avec pour conséquence que, quand le corps de chauffe (6) est mis en circuit, l'eau restante qui adhère encore au corps de chauffe est vaporisée,
et en ce que, par la mise en et hors circuit intermittente de la pompe d'évacuation (9), il est suscité une variation des niveaux d'eau H1 et H2.

2. Procédé de fonctionnement d'une machine à laver selon la revendication 1,
**caractérisé en ce**
**qu'**un niveau d'eau (H2) est réglé par le capteur de niveau d'eau (5) en liaison avec le dispositif de commande (13) destiné à la production de vapeur par le corps de chauffe (6), niveau pour lequel le corps de chauffe (6) est situé en dehors de l'eau par une partie de sa surface.

3. Procédé de fonctionnement d'une machine à laver selon la revendication 1,
**caractérisé en ce**
**qu'**une variation des niveaux d'eau H1 et H2 est suscitée par le fonctionnement de la pompe d'évacuation (9) avec différents niveaux de vitesse de rotation.

4. Procédé de fonctionnement d'une machine à laver selon l'une ou plusieurs des revendications 1 à 3,
**caractérisé en ce que**
la pompe d'évacuation (9) est, avec une fonction de démarrage en douceur, amenée à la vitesse de rotation pour laquelle l'eau est transportée hors de la cuve de lessivage (3) vers les espaces vides du système des eaux usées.
